# EUROPÄISCHE PATENTSCHRIFT

(11) **EP 1 707 775 B1**
(45) Veröffentlichungstag und Bekanntmachung des Hinweises auf die Patenterteilung: **19.03.2008**
(21) Anmeldenummer: 06002690.3
(22) Anmeldetag: 10.02.2006
(51) Int. Cl.: F01N 7/08, F01N 7/18

(54) **Abgasanlage für ein Kraftfahrzeug**
Motor vehicle exhaust system
Système d'échappement de véhicule à moteur

(30) Priorität: 09.03.2005 DE 102005010757
(43) Veröffentlichungstag der Anmeldung: 04.10.2006
(62) Teilanmeldung aus: 07017552.6
(73) Patentinhaber: AUDI AG, 85045 Ingolstadt (DE)
(72) Erfinder: Bahl, Hans-Ulrich, 85139 Wettstetten (DE); Habighorst, Heinz, 85134 Stammham (DE)
(74) Vertreter: Krah, Annette

(56) Entgegenhaltungen:
- EP-A- 1 057 984
- FR-A- 2 522 726
- US-A- 4 097 071
- US-A- 5 340 165
- US-A- 5 967 565
- US-A- 6 164 067

## Beschreibung

Die vorliegende Erfindung betrifft eine Abgasanlage für ein Kraftfahrzeug mit wenigstens einer zwischen zwei benachbarten Komponenten der Abgasanlage angeordneten Verbindungseinrichtung, wobei die Verbindungseinrichtung beim Überschreiten einer vorgegebenen mechanischen Beanspruchung, d.h. insbesondere bei einem Crash des Kraftfahrzeuges abknickbar ist, wodurch ein definiertes Abknicken der Abgasanlage einleitbar ist.

Gemäß dem Stand der Technik werden die einzelnen Komponenten von Abgasanlagen wie, zum Beispiel das Vorrohr, der Vorkatalysator, der Hauptkatalysator und der Schalldämpfer durch dreieckförmige Flansche miteinanderverbunden. Dabei trägt der eine Flansch in seinen Eckbereichen jeweils einen Schraubenbolzen und weist der andere Flansch in seinen Eckbereichen jeweils eine korrespondierende Aufnahmeöffnung auf, so dass die Schraubenbolzen durch die Aufnahmeöffnungen hindurchgreifen und mittels Schraubenmuttern gehalten werden.

Eine solche Verbindung muss den mechanischen und thermischen Beanspruchungen der Abgasanlage über einen größeren Zeitraum standhalten. Nicht zuletzt deshalb stellt die Abgasanlage im Crashfall ein relativ starres System dar, welches sich in Abhängigkeit von den auftretenden Kräften sowie in Abhängigkeit von seiner Gestalt und den Fixierungspositionen an Motor und Karosserie verformt. Dies ist jedoch nachteilig, da gerade im Crashfall eine bestimmte Verformung erwünscht ist, um das Eindringen der Abgasanlage in bestimmte Bereiche des Kraftfahrzeuges zu vermeiden.

In der Druckschrift DE 27 46 676 C2 ist eine gelenkige Verbindung zweier Rohre einer Abgasanlage für Kraftfahrzeuge beschrieben, wobei die Verbindung zwei ringförmige Kupplungsteile und zwei diametral dazu angeordnete Federelemente aufweist.

Auch die Druckschrift DE 195 26 085 A1 betrifft eine gelenkige Verbindung zweier Rohre einer Abgasanlage, bei der zwei ineinander gesteckte kugelförmig aufgeweitete Rohrabschnitte von einem schellenförmigen Spannelement umfasst sind.

Des weiteren ist aus der Druckschrift FR 0 399 880 A ein Verbindungselement für zwei abgasführende Rohre bekannt, welches einen kugelförmig aufgeweiteten Übergangsbereich und eine den Übergangsbereich begrenzende Flanschverbindung besitzt, deren Flansche mittels elastischer Hülsen beabstandet sind.

Die Druckschrift WO 98/39593zeigt ein Gelenk für eine Abgasanlage. Dieses Gelenk weist zwei sphärische Abschnitte auf, die umfangsseitig über drei gleiche federelastische Schraubelemente miteinander gekoppelt sind.

In der gattungsbildenden Druckschrift EP 1 057 984 A2 ist eine Abgasanlage für ein Kraftfahrzeug mit wenigstens einer zwischen zwei benachbarten Komponenten der Abgasanlage angeordneten Verbindungseinrichtung beschrieben. Die Verbindungseinrichtung besteht aus zwei konzentrisch ineinander gesteckten Rohrenden mit unterschiedlichen Durchmessern, wobei eines der Rohrenden eine ringförmige Nut aufweist und in dieser Nut an diametral gegenüberliegenden Positionen zwei Kugeln gelagert sind. Dadurch definieren die Mitten der beiden Kugeln eine Gelenkachse, so dass dort ein definiertes Abknicken der Abgasanlage einleitbar ist.

Aus der Druckschrift FR 2 522 726 A ist eine andere gelenkartige Verbindungseinrichtung zweier Rohrenden einer Abgasanlage geoffenbart, wobei ein Rohrende kugelartig aufgeweitet ist und mit einer pfannenartigen Aufnahme des anderen Rohrendes korrespondiert, die beiden Rohrenden von zwei tellerartigen Flanschhälften mit konischer Kontaktfläche umgeben sind und die beiden Flanschhälften mittels federgespannter Verschraubungen verbunden sind.

Die Druckschrift US 5,967,565 A beschreibt eine Verbindung für eine Abgasanlage mit konisch bzw. eben ausgebildeten Ringflächen und ringförmigen Pufferelementen, wobei die Ringflächen axial hintereinander liegen und die Pufferelemente jeweils zwischen zwei der Ringflächen angeordnet sind, so dass diese Verbindung als Reaktion auf Motorschwingungen und/oder Fahrbahnunebenheiten eine gewisse Biegebewegung der Abgasanlage ermöglicht.

Darüber hinaus ist in der Druckschrift US 6,164,067 A ein Verbindungsglied für eine Abgasanlage enthalten, welches ein kugelartig aufgeweitetes Rohrende, ein pfannenartig aufgeweitetes Rohrende, einen Flansch und drei federgespannten Verschraubungen aufweist. Dabei umgibt der Flansch die ineinander angeordneten Rohrenden und wird der Flansch mittels der federgespannten Verschraubungen gehalten, so dass das Verbindungsglied eine gewisse Relativbewegung zwischen den beiden Rohrenden gestattet.

Ferner ist aus der Druckschrift US 5,340,165 A ein flexibler Verbinder bekannt, der wenigstens eine kugelartige Verbindung der Rohrenden innerhalb eines schützenden zylindrischen Wellenbalges aufweist.

Schließlich zeigt die Druckschrift US 4,097,071 A eine weitere flexible Verbindung für Abgasrohre, welche ein zylindrisches Rohrende, ein konisches Rohrende sowie ein dazwischen angeordnetes Pufferelement durch eine federgespannte Verschraubung zweier Flanschhälften miteinander verbindet.

Solche Gelenkverbindungen erlauben innerhalb gewisser Grenzen ein axiales Verdrehen oder ein gegeneinander Verschwenken der beiden Rohre der Abgasanlage und dienen somit zum definierten Abknicken der Abgasanlage bzw. zum Ausgleich von Schwingungen und Toleranzen der Abgasanlage.

Vor diesem Hintergrund ist es Aufgabe der vorliegenden Erfindung eine weiter verbesserte Abgasanlage für ein Kraftfahrzeug mit wenigstens einer zwischenbenachbarten Komponenten der Abgasanlage angeordneten Verbindungseinrichtung zu schaffen, welche sich im Crashfall definiert verformt, so dass sichergestellt ist, dass insbesondere der Bereich der Fahrgastzelle des Kraftfahrzeuges ohne Beeinträchtigung bleibt.

Gelöst wird diese Aufgabe, indem die Verbindungseinrichtung als eine aus zwei Flanschen bestehende Flanschverbindung mit unterschiedlichen im Randbereich der Flanschverbindung angeordneten Befestigungselementen ausgebildet ist. Dadurch gibt die Verbindungseinrichtung aufgrund der für die unterschiedlichen Befestigungselemente verschieden ablaufenden Mechanismen bei einem Crash des Kraftfahrzeuges eine bestimmte Verformungsrichtung bzw. Abknickbewegung der Abgasanlage vor. Weist die Abgasanlage dabei sogar zwei oder mehrere erfindungsgemäße Verbindungseinrichtungen in ihrem Verlauf auf, so kann gegebenenfalls eine spezielle Faltung der Abgasanlage bewirkt werden. Erfindungsgemäß kann die Abgasanlage bei einer crashbedingten Stauchung des Kraftfahrzeuges also an wenigstens einer geeigneten Stelle in einer gewünschten Richtung abgeknickt werden und somit zum Beispiel innerhalb des Motorraumes in einen dafür vorgesehenen seitlichen Ausweichraum geleitet werden, um sensible Bereiche des Kraftfahrzeuges nicht zu beeinträchtigen. Dies erhöht die Sicherheit der Fahrzeuginsassen und erlaubt eine günstige Einstufung bei der Typschadensklassifizierung.

Idealerweise erfolgt das definierte Abknicken der Abgasanlage innerhalb eines Knickwinkelbereiches von bis zu ca. 45 Grad zur Längsachse der Abgasanlage. Denn dieser Winkelbereich erlaubt bereits eine wesentliche Verformung bzw. Verkürzung der Abgasanlage.

Gemäß einer ersten Weiterbildung weist der eine Flansch für das erste Befestigungselement eine vergrößerte erste Aufnahmeöffnung auf und ist das erste Befestigungselement beim Überschreiten der vorgegebenen mechanischen Beanspruchung zerstörbar. Damit bildet die Verbindungseinrichtung in diesem Bereich eine Art Sollbruchstelle aus.

Zweckmäßig umfasst das erste Befestigungselement dabei einen als Schraubenbolzen oder als Unterlegscheibe ausgebildetes Abrisselement, deren Materialien und Abmessungen entsprechend der vorgegebenen mechanischen Beanspruchung gewählt werden.

Und gemäß einer zweiten Weiterbildung weist der eine Flansch für die zweiten Befestigungselemente jeweils eine längliche zweite Aufnahmeöffnung auf, weisen die beiden Flansche der Flanschverbindung im Bereich der zweiten Aufnahmeöffnungen jeweils eine muldenartige Einbuchtung auf und lassen die zweiten Befestigungselemente beim Überschreiten der vorgegebenen mechanischen Beanspruchung ein Aufklappen der Flanschverbindung zu. Damit bilden die zweiten Befestigungselemente der Verbindungseinrichtung in diesem Bereich eine Schwenkachse aus, so dass die im Crashfall ausgeführte Abknickbewegung genauestens vorhergesagt werden kann.

Günstigerweise umfassten die zweiten Befestigungselemente jeweils ein als eine Unterlegscheibe ausgebildetes Schwenkelement mit einer kreisbogenförmig gekrümmten Kontaktfläche. Dieses Schwenkelement erleichtert das Abknicken der Abgasanlage und unterstützt die Schwenk- bzw. Abknickbewegung entlang seiner speziell gekrümmten Kontaktfläche.

Die vorliegende Erfindung wird unter Bezugnahme auf die nachfolgenden Zeichnungsfiguren näher erläutert. Es zeigen:
- Fig. 1: eine Draufsicht auf die Verbindungseinrichtung der Abgasanlage;
- Fig. 2a: einen Schnitt durch die Verbindungseinrichtung aus Fig. 1 entlang der Linie 11-11 im Ausgangszustand;
- Fig. 2b: eine Schnittdarstellung analog zu Fig. 2a jedoch in abgeknicktem Zustand;
- Fig. 3a: einen weiteren Schnitt durch die Verbindungseinrichtung aus Fig. 1 entlang der Linie III-III im Ausgangszustand; und
- Fig. 3b: eine Schnittdarstellung analog zu Fig. 3a jedoch in abgeknicktem Zustand.

Die Rohrenden 1,1' zweier benachbarter Komponenten einer Abgasanlage werden gemäß der in Fig. 1 gezeigten Ausführungsform der Erfindung mittels einer Verbindungseinrichtung 2 miteinander verbunden. Die Verbindungseinrichtung 2 umfasst eine aus zwei Flanschen 3, 3' bestehende Flanschverbindung und im Randbereich der Flanschverbindung angeordnete Befestigungselemente 4, 4', 4".

Die beiden Flansche 3, 3' sind dreieckig ausgebildet und senkrecht zur Längsachse L der Rohrenden 1,1' angeordnet.

In Abstimmung zu den dreieckig ausgebildeten Flanschen 3, 3' der Flanschverbindung ist eine Anzahl von drei Befestigungselementen 4, 4', 4" vorgesehen. Diese Befestigungselemente 4, 4', 4" umfassen jeweils einen Schraubenbolzen 5, 5', 5", eine Unterlegscheibe 6, 6', 6" sowie eine Schraubenmutter 7, 7', 7", wobei die Schraubenbolzen 5, 5', 5" der Befestigungselemente 4, 4', 4" an den einen Flansch 3 angeformt sind und durch Aufnahmeöffnungen 8, 8', 8" in dem anderen Flansch 3' hindurchgreifen.

Von den drei Befestigungselementen 4, 4', 4" ist das in Fig. 2a dargestellte eine erste Befestigungselement 4 anders ausgestaltet als die in Fig. 3a dargestellten zwei zweiten Befestigungselemente 4', 4".

So ist bei dem ersten Befestigungselement 4 die Unterlegscheibe 6 als ein Abrisselement ausgebildet, welches beim Überschreiten einer vorgegebenen mechanischen Beanspruchung zerstört wird. Außerdem ist die dem ersten Befestigungselement 4 zugeordnete Aufnahmeöffnung 8 soweit vergrößert, dass der Schraubenbolzen 5 und die Schraubenmutter 7 nach der Zerstörung der Unterlegscheibe 6 durch diese Aufnahmeöffnung 8 hindurchtreten, wodurch die Fixierung durch das erste Befestigungselement 4 aufgehoben werden kann.

Dabei ist diese Variante des ersten Befestigungselementes 4 mit der als Abrisselement wirkenden Unterlegscheibe 6 besonders reparaturfreundlich. Alternativ könnte das Abrisselement bei dem ersten Befestigungselement 4 jedoch auch durch den Schraubenbolzen 5 dargestellt werden.

Bei den identischen zwei zweiten Befestigungselementen 4', 4" ist die Unterlegscheibe 6', 6' jeweils als ein Schwenkelement ausgebildet, welches an seiner dem Flansch 3' zugewandten Seite eine kreisbogenförmig gekrümmte Kontaktfläche 9 aufweist. Zudem sind die den zwei zweiten Befestigungselementen 4', 4" zugeordneten Aufnahmeöffnungen 8', 8" länglich ausgebildet und sind die beiden Flansche 3, 3' im Bereich der Aufnahmeöffnungen 8',8" jeweils mit einer muldenförmigen Einbuchtung 10, 10' versehen. Hierbei ist die Längsausdehnung der länglichen Aufnahmeöffnungen 8', 8" senkrecht zu der Verbindungslinie zwischen den beiden Aufnahmeöffnungen 8', 8" orientiert und korrespondieren die muldenartigen Einbuchtungen in den beiden Flanschen 3, 3' miteinander sowie mit der kreisbogenförmigen Kontaktfläche 9 der speziellen Unterlegscheiben 6', 6". Somit wird die Fixierung durch die beiden Befestigungselemente 4', 4" auch im Crashfall grundsätzlich aufrecht erhalten.

In Fig. 2b bzw. Fig. 3b ist gezeigt, wie die Verbindungseinrichtung 2 der Abgasanlage bei einer dem Crashfall entsprechenden mechanischen Beanspruchung, die einen vorgegebenen Wert übersteigt, gegenüber dem in Fig. 2a und Fig. 3a dargestellten Ausgangszustand abknickt.

Dazu wird die als Abrisselement wirkende Unterlegscheibe 6 des Befestigungselements 4 zerstört, so dass die Fixierung der beiden Flansche 3, 3' an dieser Stelle aufgehoben ist.

Und die als Schwenkelemente wirkenden Unterlegscheiben 6', 6" der zwei zweiten Befestigungselemente 4', 4" erlauben zusammen mit den länglichen Aufnahmeöffnungen 4', 4" und den Einbuchtungen 10, 10' in den Flanschen 3, 3' ein Aufklappen der beiden Flanschverbindung, wobei die Schwenkachse S der beiden Flansche 3, 3' der Verbindungslinie zwischen den zwei zweiten Befestigungselementen 4', 4" entspricht.

### Liste der Bezugszeichen:

- 1,1': Rohrende
- 2: Verbindungseinrichtung
- 3, 3': Flansch
- 4, 4', 4": Befestigungselement
- 5, 5', 5": Schraubenbolzen
- 6, 6', 6": Unterlegscheibe
- 7, 7', 7": Schraubenmutter
- 8, 8', 8": Aufnahmeöffnung
- 9: Kontaktfläche
- 10, 10': Einbuchtung

- L: Längsachse
- S: Schwenkachse

## Patentansprüche

1. Abgasanlage für ein Kraftfahrzeug mit wenigstens einer zwischen zwei benachbarten Komponenten der Abgasanlage angeordneten Verbindungseinrichtung, wobei die Verbindungseinrichtung beim Überschreiten einer vorgegebenenmechanischen Beanspruchung; insbesondere bei einem Crash des Kraftfahrzeuges abknickbar ist, wodurch ein definiertes Abknicken der Abgasanlage einleitbar ist,
**dadurch gekennzeichnet, dass**
die Verbindungseinrichtung als eine aus zwei Flanschen (3, 3') bestehende Flanschverbindung mit unterschiedlichen im Randbereich der Flanschverbindung angeordneten Befestigungselementen (4, 4', 4") ausgebildet ist.

2. Abgasanlage nach Anspruch 1, **dadurch gekennzeichnet, dass** das definierte Abknicken der Abgasanlage innerhalb eines Knickwinkelbereiches von bis zu ca. 45 Grad zur Längsachse (L) der Abgasanlage erfolgt.

3. Abgasanlage nach Anspruch 1 oder 2, **dadurch gekennzeichnet, dass** der eine Flansch (3) für das erste Befestigungselement (4) eine vergrößerte erste Aufnahmeöffnung (8) aufweist und dass das erste Befestigungselement (4) beim Überschreiten der vorgegebenen mechanischen Beanspruchung zerstörbar ist.

4. Abgasanlage nach einem der Ansprüche 1 bis 3, **dadurch gekennzeichnet, dass** das erste Befestigungselement (4) ein als Schraubenbolzen (5) oder als Unterlegscheibe (6) ausgebildetes Abrisselement umfasst.

5. Abgasanlage nach einem der Ansprüche 1 bis 4, **dadurch gekennzeichnet, dass** der eine Flansch (3) für die zweiten Befestigungselemente (4, 4") jeweils eine längliche zweite Aufnahmeöffnung (8', 8") aufweist, die beiden Flansche (3, 3') der Flanschverbindung im Bereich der zweiten Aufnahmeöffnungen (8', 8") jeweils eine muldenartige Einbuchtung (10, 10') aufweisen und die zweiten Befestigungselemente (4', 4") beim Überschreiten der vorgegebenen mechanischen Beanspruchung ein Aufklappen der Flanschverbindung zulassen.

6. Abgasanlage nach Anspruch 5, **dadurch gekennzeichnet, dass** die zweiten Befestigungselemente (4', 4") jeweils ein als eine Unterlegscheibe (6', 6") ausgebildetes Schwenkelement mit einer kreisbogenförmig gekrümmten Kontaktfläche (9) umfassen.

## Claims

1. Motor vehicle exhaust mechanism with at least one connection device disposed between two adjacent components of the exhaust mechanism, whereby the connection device can bend and/or snap when a set level of mechanical loading is exceeded, particularly in the event of a crash, such that specific bending and/or snapping of the exhaust mechanism begins,
**characterized in that**
the connection device is formed as a flanged connection comprising two flanges (3, 3') with different attachment elements (4, 4', 4") disposed in the rim area of the flanged connection.

2. Exhaust mechanism in accordance with claim 1, **characterized in that** the specific bending and/or snapping of the exhaust mechanism occurs in a bending and/or snapping area of up to 45° to the longitudinal axis (L) of the exhaust mechanism.

3. Exhaust mechanism in accordance with claim 1 or 2, **characterized in that** one flange (3) for the first attachment element (4) has an enlarged first uptake opening (8) and **in that** the first attachment element (4) can be destroyed if the set mechanical loading is exceeded.

4. Exhaust mechanism in accordance with one of claims 1 to 3, **characterized in that** the first attachment element (4) comprises a braking element (5) in the form of a bolt or washer (6).

5. Exhaust mechanism in accordance with one of claims 1 to 4, **characterized in that** one flange (3) in each case has an elongated, second uptake opening (8', 8") for the second attachment elements (4, 4"), both flanges (3, 3') of the flanged connection in each case have a pan-like recess (10, 10') in the area of the second uptake openings (8', 8") and **in that** the second attachment elements (4', 4") enable the flanged connection to fold out when the set mechanical loading is exceeded.

6. Exhaust mechanism in accordance with claim 5, **characterized in that** the second attachment elements (4', 4") in each case comprise a swivelling element with an arched contact surface in the form of a washer (6', 6").

## Revendications

1. Système d'échappement pour un véhicule automobile avec au moins un dispositif de liaison disposé entre deux composants contigus du système d'échappement, le dispositif de liaison pouvant être rompu en pliant lors du dépassement d'une sollicitation mécanique prescrite, notamment lors d'une collision du véhicule automobile, ce qui permet d'amorcer une rupture par pliage définie du système d'échappement, **caractérisé en ce que** le dispositif de liaison est réalisé sous forme d'un raccord par bride se composant de deux brides (3, 3') avec différents éléments de fixation (4, 4', 4") disposés dans la zone de bord du raccord par bride.

2. Système d'échappement selon la revendication 1, **caractérisé en ce que** la rupture par pliage définie du système d'échappement survient à l'intérieur d'une zone d'angle d'inflexion d'environ 45° au maximum par rapport à l'axe longitudinal (L) du système d'échappement.

3. Système d'échappement selon la revendication 1 ou 2, **caractérisé en ce qu'**une bride (3) présente pour le premier élément de fixation (4) un premier orifice de réception (8) agrandi et **en ce que** le premier élément de fixation (4) peut être détruit lors du dépassement de la sollicitation mécanique prescrite.

4. Système d'échappement selon l'une quelconque des revendications 1 à 3, **caractérisé en ce que** le premier élément de fixation (4) comprend un élément de démontage réalisé sous forme d'un boulon fileté (5) ou d'une rondelle plate (6) .

5. Système d'échappement selon l'une quelconque des revendications 1 à 4, **caractérisé en ce qu'**une bride (3) présente pour le second élément de fixation (4, 4') respectivement un second orifice de réception (8', 8") oblong, les deux brides (3, 3') du raccord par bride présentent dans la zone des seconds orifices de réception (8', 8") respectivement un creux (10, 10') de type cuvette et les seconds éléments de fixation (4', 4") autorisent lors du dépassement de la sollicitation mécanique prescrite une ouverture du raccord par bride.

6. Système d'échappement selon la revendication 5, **caractérisé en ce que** les seconds éléments de fixation (4', 4") comprennent respectivement un élément pivotant réalisé comme une rondelle plate (6', 6") avec une surface de contact (9) voûtée en forme d' arc de cercle.
